# EUROPÄISCHE PATENTSCHRIFT

(11) **EP 0 881 316 B1**
(45) Veröffentlichungstag und Bekanntmachung des Hinweises auf die Patenterteilung: **16.01.2002**
(21) Anmeldenummer: 98890132.8
(22) Anmeldetag: 08.05.1998
(51) Int. Cl.: D05B 65/00

(54) **Zusatzvorrichtung zum Anfangsvernähen einer Fadenkette bei einer Kettenstichnähmaschine**
Auxiliary device for starting the sewing of a chain-stitch in a chain-stitch sewing machine
Dispositif auxiliaire pour démarrer la couture d'un point de chaînette dans une machine à coudre à point de chaînette

(30) Priorität: 30.05.1997 AT 92297
(43) Veröffentlichungstag der Anmeldung: 02.12.1998
(73) Patentinhaber: Nähtechnik Sahl Ges.m.b.H., 4501 Neuhofen (AT)
(72) Erfinder: Sahl, Johannes, 4501 Neuhofen (AT)
(74) Vertreter: Hübscher, Gerhard, Dipl.-Ing.

(56) Entgegenhaltungen:
- DE-A- 3 705 679
- FR-A- 2 417 571
- GB-A- 2 199 854

## Beschreibung

Die Erfindung bezieht sich auf eine Zusatzvorrichtung zum Anfangsvernähen einer Fadenkette bei einer einen Nähtisch, eine Stichplatte und einen Kantenschneider aufweisenden Kettenstichnähmaschine, mit einer der Stichplatte in Nährichtung nachgeordneten Saug- und Trenneinrichtung zum Einholen und Abschneiden der Fadenkette nach dem Nähen eines Werkstückes, einer Rückbringeinrichtung zum Umschwenken des verbleibenden Fadenkettenendstückes entgegen die Nährichtung und einer der Stichplatte in Nährichtung vorgeordneten Klemm- und Auslenkeinrichtung zum Festhalten des umgeschwenkten Fadenkettenendstückes und zu dessen seitlichem Auslenken bis in den Schneidbereich des Kantenschneiders.

DE-A-3 705 679 beschreibt eine Vorrichtung zum Positionieren und Halter einer Fadenkette für den Einschluß in die nächste auf einer Nähmaschine zu bildende Naht.

Beim Nähen von Werkstücken auf einer Kettenstichnähmaschine wird, um ein Auftrennen der Naht zu verhindern und einen ordnungsgemäßen Nahtanfang zu erreichen, die Fadenkette nach dem Nähen des einen Werkstückes durchtrennt, dann das freie Endstück zurückgeschwenkt und nach einem geeigneten Beschneiden beim Nähen des nächsten Werkstückes mit in die Naht eingenäht Zum maschinellen Anfangsvernähen dieser Fadenketten gibt es bereits Zusatzvorrichtungen, die mit Hilfe von Luftdüsen und Klemmen die durchschnittene Fadenkette gegen die Nährichtung umblasen und dann vor der Stichplatte durch Saugöffnungen einfangen und mechanisch festklemmen, wobei auch schon vorgeschlagen wurde, das umgeschwenkte und geklemmte Fadenkettenendstück mit einer querbewegbaren Auslenkeinrichtung in den Schnittbereich des Kantenschneiders zu ziehen, um das einzunähende Fadenkettenende wunschgemäß kürzen zu können. Diese bekannten Zusatzvorrichtungen sind allerdings wegen der Kombination von Pneumatikeinrichtungen und mechanischen Klemm- und Verschiebeeinrichtungen sehr aufwendig und platzraubend und auch störanfällig.

Der Erfindung liegt daher die Aufgabe zugrunde, diese Mängel zu beseitigen und eine Zusatzvorrichtung der eingangs geschilderten Art zu schaffen, die mit verhältnismäßig geringem Bau- und Konstruktionsaufwand ein sauberes und funktionssicheres Anfangsvemähen einer Fadenkette ermöglicht.

Die Erfindung löst diese Aufgabe dadurch, daß ein in Nährichtung vor der Stichplatte angeordneter, sowohl die Rückbringeinrichtung als auch die Klemm- und Auslenkeinrichtung bildender Fadenkettengreifer vorgesehen ist, der aus einer in Nährichtung längsbewegbaren Greiferzange und einem zur Nährichtung querbewegbaren Zangenträger besteht. Dieser Fadenkettengreifer übernimmt nicht nur die Funktion der Rückbringeinrichtung, sondern auch die der Klemm- und Auslenkeinrichtung, wobei die Fadenkette während des gesamten Bewegungsablaufes vom Umschwenken bis zum Seitenbewegen und Ablängen in der Greiferzange festgehalten bzw. geführt bleibt und sich dadurch ohne Störungsgefahr ein einwandfreies Anfangsvernähen erreichen läßt Der Greifer braucht nach dem Nähen des einen Werkstückes und dem Abtrennen der Fadenkette, die dann mittels der vorhandenen Saug- und Trenneinrichtung hinter der Stichplatte bereitgehalten wird, lediglich in Nährichtung vorzufahren und mit der Greiferzange die Fadenkette zu fassen, worauf ein Zurückbewegen zwangsweise und ohne Mithilfe von Preßluft od. dgl. die Fadenkette umschwenkt und in die Einnähposition bringt, worauf der Zangenträger nur mehr querbewegt zu werden braucht, um das Fadenkettenende mit dem Kantenschneider entsprechend kürzen zu können, und beim Nähen des nächsten Werkstückes wird automatisch das umgeschwenkte, gekürzte Fadenkettenendstück mitvernäht.

Eine besonders zweckmäßige Konstruktion ergibt sich, wenn die Greiferzange zwei in Längsrichtung zueinander parallel und relatiwerstellbar geführte Zangenteile mit als Zangenmaul zusammenwirkenden Klemmrändern im Vorderendbereich umfaßt, welche Zangenteile mit dem Zangenmaul aus einer vor der Stichplatte liegenden Grundstellung bis zur Saugöffnung der Saug- und Trenneinrichtung hinter der Stichplatte schiebeverstellbar sind. Diese beiden Zangenteile können durch einfache Stelltriebe zum Greifen und Freigeben der Fadenkette betätigt werden und erlauben gleichzeitig mit ihrer Längsverstellung das Zurückschwenken des Fadenkettenendes entgegen die Nährichtung als Voraussetzung für das Anfangsvernähen.

Bildet der in Nährichtung vorstehende Zangenteil am Vorderende eine schräg verlaufende Fadenabweiserkante, wird beim Vorfahren der Greiferzange der von der Nähnadel herabführende Faden seitlich abgedrängt, was Störungen und ein Hängenbleiben des Fadens vermeidet. Auch hilft diese Abweiserkante dem Fadenkettenende, seitlich in das Zangenmaul hineinzurutschen.

Bestehen die Zangenteile aus Blattfedern, die von der Nähtischoberseite über eine Bogenführung abwärts umgelenkt sind und an einem an der Nähtischunterseite vorgesehenen Stelltrieb angreifen, können die Führungs- und Antriebsteile für die Greiferzange platzsparend unterhalb des Nähtisches angeordnet werden und die flache Ausbildung der Zangenteile als Blattfedern vermeidet Beeinträchtigungen der Zugänglichkeit im Nähbereich.

Nach einer vorteilhaften Ausgestaltung der Erfindung weist der Stelltrieb eine um eine horizontale Querachse drehverstellbare Stellscheibe auf, an deren Umfang die eine Blattfeder befestigt ist, wobei ein zur Stellscheibe relativverschwenkbarer koaxialer Stellhebel an der anderen Blattfeder angreift, die lose auf der Stellscheibe oder der ersten Blattfeder aufliegt. Damit ist es möglich, durch einfaches Schwenkverstellen der Stellscheibe bzw. des Stellhebels die beiden Blattfedern miteinander oder relativ zueinander zu verschieben und die gewünschten Stell- und Greiferbewegungen durchzuführen.

Ist der die Greiferzange aufnehmende Zangenträger als horizontal geführter Querschlitten ausgebildet, kann mit dem Querschlitten der Zangenlängsbewegung eine Querbewegung überlagert werden, mittels der sich die umgeschwenkte Fadenkette in den Schneidbereich des seitlichen Kantenschneiders bringen läßt

Ist der die Greiferzange aufnehmende Zangenträger als um eine Vertikalachse schwenkverstellbarer Schwenkarm ausgebildet, wobei ein zweiteiliger Schwenkarm mit einem Trägerteil für die Greiferzange und einem daran angelenkten Stützteil zur Abstützung am Nähtisch vorgesehen sein kann, ergibt sich eine gut an die baulichen Gegebenheiten bei einer Nähmaschine anpaßbare Zangenträgerkonstruktion mit ausreichend großem Seitenbewegungsbereich.

In der Zeichnung ist der Erfindungsgegenstand rein schematisch veranschaulicht, und zwar zeigen
- Fig. 1, 2 und 3: eine erfindungsgemäße Zusatzvorrichtung in Seitenansicht, Vorderansicht und Draufsicht sowie die
- Fig. 4 bis 9: verschiedene Arbeitsstellungen der Zusatzvorrichtung beim Anfangsvemähen einer Fadenkette jeweils in Draufsicht.

Eine nur angedeutete Kettenstichnähmaschine 1 mit einem Nähtisch 2, einer Stichplatte 3 und einem Kantenschneider 4 sowie einer der Stichplatte in Nährichtung nachgeordneten Saug- und Trenneinrichtung 5 zum Einholen und Abschneiden der Fadenkette nach dem Nähen eines Werkstückes ist mit einer Zusatzvorrichtung 6 zum Anfangsvernähen einer Fadenkette ausgestattet, die aus einem in Nährichtung N vor der Stichplatte 3 angeordneten Fadenkettengreifer 7 besteht, der sich aus einer in Nährichtung längsbewegbaren Greiferzange 8 und einem zur Nährichtung N querbewegbaren Zangenträger 9 zusammensetzt.

Die Greiferzange 8 umfaßt zwei in Längsrichtung zueinander parallel und relatiwerstellbar geführte Zangenteile 81, 82, die aus Blattfedern bestehen und als Zangenmaul 83 zusammenwirkende Klemmränder 84, 85 im Vorderendbereich aufweisen. Außerdem bildet der in Nährichtung vorstehene untere Zangenteil 81 am Vorderende eine schrägverlaufende Fadenabweiserkante 86. Die Zangenteile 81, 82 sind über eine Bogenführung 87 von der Nähtischoberseite zur Unterseite umgelenkt und greifen hier an einem Stelltrieb 10 an, der eine um eine horizontale Querachse H drehverstellbare Stellscheibe 101, an deren Umfang die eine Blattfeder 81 befestigt ist, und einen zur Stellscheibe 101 koaxialen relativverschwenkbaren Stellhebel 102 besitzt, an dem der andere lose am ersteren Zangenteil 81 aufliegende zweite Zangenteil 82 angreift. Damit lassen sich durch einfaches Schwenkverstellen der Scheibe 101 einerseits und des Schwenkhebels 102 anderseits die Zangenteile 81, 82 miteinander oder über einen Stellzylinder 103 relativ zueinander in Nährichtung N längsverstellen oder die gewünschten Zangenbewegungen ausführen.

Der die Greiferzange 8 aufnehemende Zangenträger 9 ist als Schwenkarm 11 ausgebildet, der um eine Vertikalachse V schwenkverstellbar am Nähtisch 2 abgestützt ist. Der Schwenkarm ist zweiteilig und setzt sich aus einem Trägerteil 111 für die Greiferzange 8 und einen daran angelenkten Stützteil 112 zur Abstützung am Nähtisch 2 zusammen. Durch einen nur angedeuteten Stellzylinder 113 läßt sich so der zweiarmige federbelastete Schwenkarm 11 scherenartig auf- und zuschwenken und somit eine Querbewegung der Greiferzange 8 erreichen.

We aus den Arbeitsstellungen gemäß Fig. 4 bis 9 hervorgeht, ist die Greiferzange 8 in der Grundstellung des Fadenkettengreifers bis vor die Stichplatte 3 zurückgezogen und die Stichplatte 3 ist für den Nähvorgang vollkommen frei zugänglich (Fig. 4). Ist nun das eine Werkstück genäht und die Fadenkette F in der Saug- und Trenneinrichtung 5 gehalten und durchtrennt, fährt die Greiferzange 8 mit beiden Zangenteilen 81, 82 gemeinsam bis in den Stichbereich vor, wobei der abwärtsführende Faden über die Fadenabweiserkante 86 seitlich ausgelenkt wird (Fig. 5). Hat die Greiferzange 8 das hintere Stichplattenende erreicht, wird durch ein Relativbewegen von Stellscheibe 101 und Schwenkhebel 102 der obere Zangenteil 82 zurückgehalten und nur der untere Zangenteil 81 vorbewegt, bis das Fadenkettenendstück innerhalb des Klemmrandes 84 liegt und durch die Zangenmaulöffnung hochragt (Fig. 6). Nun wird auch der obere Zangenteil 82 durch Relativverschwenken des Schwenkhebels 102 gegenüber der Stellscheibe 101 vorwärtsbewegt und die Greiferzange 8 geschlossen, womit das Fadenkettenende zwischen den Klemmrändern 84, 85 festgeklemmt ist (Fig. 7). Jetzt braucht lediglich die Greiferzange 8 durch ein Zurückschwenken von Stellscheibe 101 und Schwenkhebel 102 in die Grundstellung zurückgefahren zu werden und das Fadenkettenende wird durch die Mitnahme gegen die Nährichtung N umgeschwenkt, so daß mit dem Nähen des nächsten Werkstückes begonnen werden kann (Fig. 8), wobei ein Öffnen des Zangenmauls 83 einen Abzug der Fadenkette erlaubt. Abschließend erfolgt ein seitliches Ausschwenken des Schwenkarmes 9 mit einem seitlichen Auslenken des Fadenkettenendes und die Fadenkette F wird in den Schnittbereich des Kantenschneiders 4 gezogen (Fig. 9), der die Fadenkette F entsprechend ablängt. Das verbleibende Ende wird beim Nähen des aufgelegten Werkstückes miteingenäht und das Anfangsvernähen der Fadenkette ist beendet.

## Patentansprüche

1. Zusatzvorrichtung (6) zum Anfangsvemähen einer Fadenkette (F) bei einer einen Nähtisch (2), eine Stichplatte (3) und einen Kantenschneider (4) aufweisenden Kettenstichnähmaschine (1), mit einer der Stichplatte (3) in Nährichtung (N) nachgeordneten Saug- und Trenneinrichtung (5) zum Einholen und Abschneiden der Fadenkette (F) nach dem Nähen eines Werkstückes, einer Rückbringeinrichtung zum Umschwenken des verbleibenden Fadenkettenendstückes entgegen die Nährichtung (N) und einer der Stichplatte (3) in Nährichtung vorgeordneten Klemm- und Auslenkeinrichtung zum Festhalten des umgeschwenkten Fadenkettenendstückes und zu dessen seitlichem Auslenken bis in den Schneidbereich des Kantenschneiders (4), **dadurch gekennzeichnet, daß** ein in Nährichtung (N) vor der Stichplatte (3) angeordneter, sowohl die Rückbringeinrichtung als auch die Klemm- und Auslenkeinrichtung bildender Fadenkettengreifer (7) vorgesehen ist, der aus einer in Nährichtung (N) längsbewegbaren Greiferzange (8) und einem zur Nährichtung (N) querbewegbaren Zangenträger (9) besteht.

2. Zusatzvorrichtung nach Anspruch 1, **dadurch gekennzeichnet, daß** die Greiferzange (8) zwei in Längsrichtung zueinander parallel und relativverstellbar geführte Zangenteile (81, 82) mit als Zangenmaul (83) zusammenwirkenden Klemmrändern (84, 85) im Vorderendbereich umfaßt, welche Zangenteile (81, 82) mit dem Zangenmaul (83) aus einer vor der Stichplatte (3) liegenden Grundstellung bis zur Saugöffnung der Saug- und Trenneinrichtung (5) hinter der Stichplatte (3) schiebeverstellbar sind.

3. Zusatzvorrichtung nach Anspruch 2, **dadurch gekennzeichnet, daß** der in Nährichtung (N) vorstehende Zangenteil (81) am Vorderende eine schräg verlaufende Fadenabweiserkante (86) bildet.

4. Zusatzvorrichtung nach Anspruch 2 oder 3, **dadurch gekennzeichnet, daß** die Zangenteile (81, 82) aus Blattfedern bestehen, die von der Nähtischoberseite über eine Bogenführung (87) abwärts umgelenkt sind und an einem an der Nähtischunterseite vorgesehenen Stelltrieb (10) angreifen.

5. Zusatzvorrichtung nach Anspruch 4, **dadurch gekennzeichnet, daß** der Stalltrieb (10) eine um eine horizontale Querachse (H) drehverstellbare Stellscheibe (101) aufweist, an deren Umfang die eine Blattfeder (81) befestigt ist, wobei ein zur Stellscheibe (101) relativverschwenkbarer koaxialer Stellhebel (102) an der anderen Blattfeder (82) angreift, die lose auf der Stellscheibe oder der ersten Blattfeder (81) aufliegt.

6. Zusatzvorrichtung nach einem der Ansprüche 1 bis 5, **dadurch gekennzeichnet, daß** der die Greiferzange aufnehmende Zangenträger als horizontal geführter Querschlitten ausgebildet ist.

7. Zusatzvorrichtung nach einem der Ansprüche 1 bis 5, **dadurch gekennzeichnet, daß** der die Greiferzange (8) aufnehmende Zangenträger (9) als um eine Vertikalachse (V) schwenkverstellbarer Schwenkarm (11) ausgebildet ist.

8. Zusatzvorrichtung nach Anspruch 7, **dadurch gekennzeichnet, daß** ein zweiteiliger Schwenkarm (11) mit einem Trägerteil (111) für die Greiferzange (8) und einem daran angelenkten Stützteil (112) zur Abstützung am Nähtisch (2) vorgesehen ist.

## Claims

1. A supplementary attachment (6) for the initial stitching of a thread chain (F) in a chain-stitch sewing machine (1) comprising a work plate (2), a needle plate (3) and an edge cutter (4), with a suction and separation device (5) disposed downstream of the needle plate (3) in the sewing direction (N) for collecting and cutting off the thread chain (F) after the sewing of a workpiece, a return device for swinging the remaining thread chain end portion round in opposition to the sewing direction (N) and a clamping and deflecting device upstream of the needle plate (3) in the sewing direction for holding the swung-round thread chain end portion fast and deflecting it laterally into the cutting zone of the edge cutter (4), **characterised in that** a thread chain gripper (7) is provided, which is disposed upstream of the needle plate (3) in the sewing direction (N) and which forms both the return device and the clamping and deflecting device and which consists of a gripper tongs (8) movable longitudinally in the sewing direction (N) and a tongs carrier (9) movable transversely of the sewing direction (N).

2. A supplementary attachment according to claim 1, **characterised in that** the gripper tongs (8) comprises two tongs parts (81, 82) guided in parallel relationship and for relative movement in the longitudinal direction with clamping edges (84, 85) co-operating as tongs jaw (83) in the front end zone, which tongs parts (81, 82) together with the tongs jaw (83) are slidingly displaceable from a basic position situated in front of the needle plate (3) as far as the suction opening of the suction and separation device (5) behind the needle plate (3).

3. A supplementary attachment according to claim 2, **characterised in that** the tongs part (81) projecting in the sewing direction (N) forms an oblique thread deflector edge (86) at the front end.

4. A supplementary attachment according to claim 2 or 3, **characterised in that** the tongs parts (81, 82) consist of leaf springs which are deflected downwards from the top of the work plate over an arcuate guide (87) and engage an actuating drive (10) provided on the underside of the workplate.

5. A supplementary attachment according to claim 4, **characterised in that** the actuating drive (10) comprises an actuating disc (101) movable in rotation about a horizontal transverse axis (H), a leaf spring (81) being fixed on the periphery of said disc, while a coaxial actuating lever (102) pivotable relatively to the actuating disc (101) engages the other leaf spring (82) which rests loosely on the actuating disc or the first leaf spring (81).

6. A supplementary attachment according to any one of claims 1 to 5, **characterised in that** the tongs carrier receiving the gripper tongs is constructed as a horizontally guided transverse carriage.

7. A supplementary attachment according to any one of claims 1 to 5, **characterised in that** the tongs carrier (9) receiving the gripper tongs (8) is constructed as a swing arm (11) pivotable about a vertical axis (V).

8. A supplementary attachment according to claim 7, **characterised in that** a two-part swing arm (11) is provided with a carrier part (111) for the gripper tongs (8) and a support part (112) articulated thereon for support on the work plate (2).

## Revendications

1. Dispositif auxiliaire (6) pour démarrer la couture d'un point de chaînette (F) dans une machine à coudre à point de chaînette (1) présentant une table de couture (2), une plaque de piquage (3) et un découpeur de bord (4), avec un dispositif d'aspiration et de séparation (5), disposé en aval de la plaque de piquage (3) en observant dans la direction de couture (N), pour prendre et découper le fil de chaînette (F) après la couture d'une pièce façonnée, avec un dispositif de replacement, pour ramener par pivotement la pièce d'extrémité de fil de chaînette restante dans le sens inverse de la direction de couture (N), et un dispositif de serrage et d'écartement du fil de chaînette, disposé en amont dans la direction de la plaque de piquage (3) en observant dans la direction de couture, pour maintenir fixée la pièce d'extrémité ramenée par pivotement, et pour effectuer son déplacement latéral jusque dans la zone de découpage du découpeur de bord (4), **caractérisé en ce qu'**un preneur de fil de chaînette (7), disposé en amont de la plaque de piquage (3) en observant dans la direction de couture (N), est prévu, formant tant le dispositif de replacement qu'également le dispositif de serrage et d'écartement, preneur constitué d'une pince de preneur (8), déplaçable longitudinalement dans la direction de couture (N), et d'un support de pince (9), déplaçable transversalement par rapport à la direction de couture (N).

2. Dispositif auxiliaire selon la revendication 1, **caractérisé en ce que** la pince de preneur (8) comprend, dans la zone d'extrémité, avant deux parties de pince (81, 82), parallèles l'une à l'autre en direction longitudinale et réglables l'une par rapport à l'autre, avec des bordures de serrage (84, 85) coopérant, formant le bec de pince (83), qui sont réglables par coulissement, lesdites parties de pince (81, 82) étant déplaçables par coulissement avec le bec de pince (83), d'une position de base, placée devant la plaque de piquage (3), jusqu'à l'ouverture du dispositif d'aspiration et de séparation (5), derrière la plaque de piquage (3).

3. Dispositif auxiliaire selon la revendication 2, **caractérisé en ce que** la partie de pince (81), placée en amont dans la direction de couture (N), forme à l'extrémité avant une bord d'écartement de fil (86) s'étendant obliquement.

4. Dispositif auxiliaire selon la revendication 2 ou 3, **caractérisé en ce que** les parties de pince (81, 82) sont constituées de ressorts à lame, qui sont amenés vers le bas depuis la face supérieure de la table de couture, par un tracé de guidage arqué (87), et agissent sur un entraînement de positionnement (10) prévu sur la face inférieure de la table de couture.

5. Dispositif auxiliaire selon la revendication 4, **caractérisé en ce que** l'entraînement de positionnement (10) présente un disque de réglage (101) réglable en rotation autour d'un axe transversal (H) horizontal, disque sur la périphérie duquel est fixé un ressort à lame (81), un levier de réglage (102) coaxial, susceptible d'effectuer un pivotement relatif par rapport au disque de réglage (101), agissant sur l'autre ressort à lame (82), qui repose de façon lâche sur le disque de réglage ou sur le premier ressort à lame (81).

6. Dispositif auxiliaire selon l'une des revendications 1 à 5, **caractérisé en ce que** le support de pince recevant la pince à preneur est réalisé sous la forme de chariot transversal à guidage horizontal.

7. Dispositif auxiliaire selon l'une des revendications 1 à 5, **caractérisé en ce que** le support de pince (9) recevant la pince à preneur (8) est réalisé sous la forme de bras pivotant (11) susceptible d'être réglé par pivotement, autour d'un axe vertical (V).

8. Dispositif auxiliaire selon la revendication 7, **caractérisé en ce qu'**un bras pivotant (11) en deux parties, avec une partie support (111) pour la pince de preneur (8) et une partie d'appui (112) lui étant articulée, est prévu pour assurer l'appui sur la table de couture (2).
